# EUROPÄISCHE PATENTSCHRIFT

(11) **EP 0 172 133 B1**
(45) Veröffentlichungstag und Bekanntmachung des Hinweises auf die Patenterteilung: **09.12.1987**
(21) Anmeldenummer: 85810296.5
(22) Anmeldetag: 26.06.1985
(51) Int. Cl.: B65D 5/20, B65D 5/54, B65D 5/50, B65B 5/02

(54) **Verpackung bestehend aus einem Schachtelkörper und Verfahren zum Zusammenbauen und Füllen der Verpackung**
Package consisting of a box body, and method of assembling and filling the package
Emballage en forme de boîte et procédé d'assemblage et de remplissage de l'emballage

(30) Priorität: 20.07.1984 CH 3541/84; 02.11.1984 CH 5256/84; 16.04.1985 CH 1647/85
(43) Veröffentlichungstag der Anmeldung: 19.02.1986
(73) Patentinhaber: Rondo AG, CH-4123 Allschwil (CH)
(72) Erfinder: Hofer, Otto J., FL-9494 Schaan (LI)
(74) Vertreter: Wenger, René

## Beschreibung

Die Erfindung bezieht sich auf eine Verpackung, bestehend aus einem durch Falz- und Klebeoperationen gebildeten Schachtelkörper gemäss dem Oberbegriff von Patentanspruch 1. Die Erfindung bezieht sich ferner auf ein Verfahren zum Füllen derartiger Verpackungen. In der Verpackungsbranche hat die Automatisierung bereits einen sehr hohen Grad erreicht. Der Abfüller bezieht vom Verpackungshersteller bereits fertig bedruckte Zuschnitte, welche dann auf einer betriebseigenen Anlage zu Schachtelkörpern verleimt und mit Verpackungsgut gefüllt werden. Die Automatisierung des Füllprozesses bereitet jedoch insofern oft Schwierigkeiten, als dass die Einfüllöffnungen der Verpackungen schwer zugänglich sind. Insbesondere in der pharmazeutischen Industrie werden an die Verpackungen bestimmte Anforderungen im Hinblick auf Sicherheit gegen unbefugtes Öffnen oder gegen eine unbefugte Entnahme von Verpackungsgut gestellt. An die Verpackungen werden daher teilweise völlig gegensätzliche Anforderungen gestellt. Sie sollten nämlich aus Platzgründen dem Abfüller flach angeliefert werden können, sie sollten beim Abfüller ohne grossen apparativen Aufwand fertig zusammengeklebt und gefüllt werden können, sie sollten - wenn einmal verschlossen - möglichst schwer zugänglich sein, sie sollten ein ansprechendes Aussehen haben und möglichst stabil sein, und sie sollten nicht zuletzt dem Abfüller bestimmte Gestaltungsmöglichkeiten und Variationen erlauben. Diese Aufgaben wurden bei bekannten Verpackungen nicht in jeder Hinsicht zufriedenstellend gelöst.

Durch die CH-A-572 853 (gleich US-A-3 921 895) ist eine Verpackung bekannt geworden, welche sich zum Verpacken von Ampullen auf einer automatischen Abfüllstrasse eignet. Die Ampullen stecken dabei in Öffnungen in einem mehrfach gefalteten prismatischen Hohlkörper, der zugleich eine Seitenwand der Verpackung bildet. Dieser richtet den prismatischen Hohlkörper auf und stabilisiert den Schachtelkörper durch Verkleben des prismatischen Hohlkörpers mit je zwei benachbarten Seitenwänden der Verpackung. Diese Seitenwände werden dabei mit je einem an den Seitenwänden befestigten Steg am prismatischen Hohlkörper fixiert, so dass die beiden Stege nach dem Verleimen parallel zur Rückwand verlaufen. Das Füllen der Verpackung erfolgt von aussen her, indem die Ampullen von aussen durch die Öffnungen im prismatischen Hohlkörper geschoben werden. Die aussen liegenden Öffnungen am prismatischen Hohlkörper werden beim Verkleben des Deckels durch eine dem Deckel zugeordnete Abdeckleiste verschlossen.

Die Verpackung gemäss dem vorpublizierten älteren Patent weist verschiedene Mängel auf. Einerseits ist das Einschieben der Ampullen in die Öffnungen ein relativ aufwendiges und kompliziertes Abfüllverfahren. Es besteht dabei die Gefahr, dass bei nicht richtig ausgestanzten Öffnungen einzelne Ampullen beim Einstecken zerbrochen werden. Eine Verwendung einer derartigen Verpackung für anderes Verpackungsgut als Ampullen ist auf einer automatischen Füllstrasse praktisch nicht möglich. Die

Schachtelöffnung ist nämlich von oben her schwer zugänglich und entspricht nicht der vollen Nutzbreite der Verpackung.

Durch die EP-A-28 693 ist eine Verpackung für Zeitschriften und Bücher oder dergleichen bekannt geworden, bei der zwei parallele Seitenwände durch im Querschnitt quaderförmige Pufferhohlkörper gebildet werden. Die Verpackung wird dadurch stabilisiert, dass der Deckel auf eine abgeknickte Kopflasche geklebt wird. Diese Stabilisierung findet jedoch erst bei der fertig gefüllten und verklebten Verpackung statt.

Es ist daher eine Aufgabe der Erfindung, eine Verpackung der eingangs genannten Art zu schaffen, welche sich mit minimalem maschinellem Aufwand auf einer automatischen Füllstrasse mit verschiedensten Verpackungsgütern füllen lässt und welche ausserdem eine hohe mechanische Stabilität zum Schutz des Verpackungsguts aufweist. Diese Aufgabe wird erfindungsgemäss durch eine Verpackung gelöst, welche die Merkmale im Kennzeichen von Patentanspruch 1 aufweist. Das Verfahren zum Füllen einer derartigen Verpackung zeichnet sich durch nur wenige und äusserst einfache Arbeitsgänge aus. In verfahrensmässiger Hinsicht wird die Aufgabe durch ein Verfahren gelöst, welches die Merkmale im Kennzeichen von Patentanspruch 8 aufweist.

Die in den Steg integrierten Einsteckzungen erlauben ein Stabilisieren der prismatischen Hohlkörper vor dem Füllen der Verpackung durch blosses Einstecken der Zungen in die stirnseitigen Öffnungen der Hohlkörper. Dadurch fällt auf der Abfüllstrasse eine Leimstation weg, und es sind keine aufwendigen Mittel zum Festhalten der aufgerichteten Hohlkörper erforderlich. In Einzelfällen, beispielsweise zu Bemusterungszwecken, lässt sich eine Verpackung auch von Hand zusammensetzen.

Die Einsteckzungen können durch einen Einschnitt im Steg gebildet sein, der sich über die gesamte Breite oder nur über einen Teil der Breite des Steges erstreckt, wobei im letzteren Fall auch die prismatischen Hohlkörper eingeschnitten sein müssen, um ein vollständiges Einschieben der Einsteckzungen zu ermöglichen. Der vollständig eingeschnittene Steg hat den Vorteil, dass er auch bei eingesteckten Einsteckzungen senkrecht stehen bleibt, was das Füllen erleichtert. Dagegen weist der Schachtelkö'rper bei nur teilweise eingeschnittenem Steg schon vor dem Verkleben des Deckels eine relativ gute Seitenstabilität auf, und ein beispielsweise in die Verpackung eingelegtes Wellenteil wird durch den Steg niedergehalten, da er sich nicht mehr aufrichten kann.

Die Verpackung kann besonders vorteilhaft gemäss den Merkmalen in Anspruch 6 mit einer Verpackungseinlage versehen werden. Die Verpakkungseinlage wird ohne Leimung in der Verpackung festgehalten, da sie einerseits vom Steg niedergehalten wird und da andererseits der sich an den Ausschnitten in den Befestigungszungen abstützende Haltesteg ein Herausgleiten verhindert.

Wenn die Verpackungseinlage ein Wellenteil ist, lassen sich insbesondere Ampullen auf einfache Weise verpacken. Die Ampullen werden wie das Wellenteil ebenfalls vom Steg festgehalten, so dass sie beim Öffnen des Deckels nicht ohne weiteres herausfallen können.

Ausführungsbeispiele der Erfindung sind in den Zeichnungen dargestellt und werden nachstehend näher erläutert. Es zeigen:
Fig. 1 die Konfiguration eines Zuschnittes, der aus einer Materialbahn ausgestanzt wird,
Fig. 2 den Zuschnitt gemäss Fig. 1, jedoch mit flachen, aber bereits verklebten prismatischen Hohlkörpern,
Fig. 3 einen Zuschnitt gemäss Fig. 2 beim Aufrichten der Seitenwände,
Fig. 4 einen Schachtelkörper mit eigenschobenen Einsteckzungen,
Fig. 5 den Schachtelkörper gemäss Fig. 4 mit verklebtem Deckel,
Fig. 6 ein abgewandeltes Ausführungsbeispiel eines Zuschnitts mit durchgehend eingeschnittenem Steg,
Fig. 7 den Zuschnitt gemäss Fig. 6 beim Einstecken der Einsteckzungen,
Fig. 8 ein weiteres Ausführungsbeispiel eines Zuschnitts mit ausgeschnittenen Befestigungszungen,
Fig. 9 eine teilweise aufgeschnittene Verpackung mit einer Verpackungseinlage, und
Fig. 10 ein Füllverfahren in stark vereinfachter Darstellung.

Fig. 1 zeigt einen Grundzuschnitt 1 für eine erfindungsgemässe Verpackung, der aus einer Materialbahn wie z.B. Karton, Kunststoff-Folie, Metall-Folie oder aus einem Laminat aus diesen Materialien herausgestanzt wird. Der Zuschnitt besteht aus einer Rückwand 2, an die sich oben eine Seitenwand 4 und ein Deckel 3 und unten eine Seitenwand 5 und ein Steg 6 anschliessen. Seitlich grenzen an die Rückwand 2jeweils spiegelverkehrteine Aussenwand 12 des später zusammengeklebten prismatischen Hohlkörpers, eine Oberseite 11 des prismatischen Hohlkörpers, eine Innenwand 9 des prismatischen Hohlkörpers und eine Befestigungszunge 10 für den prismatischen Hohlkörper. Die Aussenwände 12 des prismatischen Hohlkörpers entsprechen später einer Seitenwand 8 der Verpackung. Die Seitenwände 4 und 5 sowie die Aussenwände 12 haben ersichtlicherweise die gleiche Breite, da diese Wandpartien die Höhe der Verpackung definieren. Sämtliche aneinandergrenzenden Wandpartien des Zuschnittes sind durch Falzlinien 15 voneinander abgegrenzt, welche ein Umklappen der Wandpartien mittels dazu geeigneten Vorrichtungen erlauben. Der Steg 6 ist an beiden Enden mit einem Teileinschnitt 28 versehen, so dass Einsteckzungen 27 gebildet werden. Auch an der Falzlinie der Innenwand 9 ist je ein Einschnitt 29 angeordnet, so dass später die Einsteckzungen 27 in der ganzen Tiefe eingeschoben werden können. Die Einschnitte 28 und 29 sind zur Erleichterung des Einschiebens etwa keilförmig ausgebildet.

Fig. 2 zeigt eine Draufsicht auf den Zuschnitt gemäss Fig. 1, jedoch mit vorbereitetem prismatischem Hohlkörper. Zu diesem Zweck werden die Oberseite des Hohlkörpers 11, die Innenwand des Hohlkörpers 9 und die Befestigungszunge 10 um die Aussenwand 12 des Hohlkörpers umgeklappt, wobei die Befestigungszunge 10 mit der Rückwand 2 verklebt wird. Der Zuschnitt wie in Fig. 2 dargestellt wird vom Verpackungshersteller hergestellt und bereits fertig bedruckt dem Abfüller geliefert. Die flachen Zuschnitte lassen sich ersichtlicherweise äusserst einfach verpacken, da sie nur geringen Raum in Anspruch nehmen. Die vorbereiteten Zuschnitte können aber auch als Band aneinander hängend auf einer Rolle dem Abfüller geliefert werden.

Der Abfüller gibt die als Stapel oder auf Rolle angelieferten Zuschnitte auf eine automatische Klebe-und Füllstation. Zum Füllen der Verpackung ist es wichtig, dass der Schachtelkörper zuerst stabilisiert wird. Dies ist deshalb notwendig, da die Seitenwände die Tendenz haben, nach dem Hochklappen wieder in ihre ursprüngliche flache Lage zurückzukehren. Nur ein stabilisierter Schachtelkörper kann beispielsweise auf einem Vakuumförderband transportiert und den einzelnen Arbeitsstationen zugeführt werden.

Wie in Fig. 3 dargestellt werden zuerst die beiden parallel verlaufenden prismatischen Hohlkörper 7 aufgerichtet. Dabei führen die Innenwand 9 und die Aussenwand 12 des Hohlkörpers eine parallelogrammartige Bewegung aus, bis beide Wandpartien im rechten Winkel zur Rückwand 2 stehen. Zum Stabilisieren der Hohlkörper 7 werden nun die Einsteckzungen 27 in die offenen Stirnseiten der Hohlkörper eingesteckt.

Dabei wirken die Einschnitte 28 und 29 derart zusammen, dass ein vollständiges Einstecken der Einsteckzungen 27 möglich ist. Fig. 3 zeigt wiederum die Phase des Zusammensteckens. Da sich der Einschnitt 28 nicht über die gesamte Breite des Steges erstreckt, bleiben die Einsteckzungen 27 seitlich mit dem Steg 6 verbunden. Dadurch wird schon durch das blosse Zusammenstecken eine gute Seitenstabilität zwischen der Seitenwand 5 und den prismatischen Hohlkörpern 7 erreicht.

Wie in Fig. 4 dargestellt, wird so ohne Verleimungen oder zusätzliche äussere Abstützungen ein stabiler Schachtelkörper gebildet, welcher auf einer Verpackungsstrasse transportiert und gefüllt werden kann. Einzig zum Verschliessen der Schachtel wird Leim auf die freibleibende Oberseite 11 der Hohlkörper und auf des Steg 6 aufgetragen. Wie in Fig. 5 dargestellt können bei diesem Ausführungsbeispiel vorzugsweise zwei Sollreisslinien 16 angeordnet werden, die sich über die Eckbereiche 14 des Deckels erstrecken. Beim Aufreissen des Deckels verbleiben diese Eckbereiche auf dem Steg 6 bzw. auf der Oberseite 11, wo sie eine dauernde und feste Verbindung zwischen Steg 6 und Oberseite 11 bewirken.

Anstelle einer Verleimung des Deckels 3 wäre es auch denkbar, diesen beispielsweise mit einem über den Deckel 3 und die Seitenwand 5 geklebten Etikett zu fixieren. Dies hätte den Vorteil, dass das Leimauftragwerk beim Abpacken völlig entfallen könnte. Selbstverständlich könnte der Deckel 3 anstelle von Leimen auch auf andere Art und Weise befestigt werden. So könnte der Deckel beispielsweise auch durch Heftklammern an den prismatischen Hohlkörpern und/oder am Steg befestigt werden. Bei Verpackungen aus Kunststoff wäre ein Verschweissen des Deckels denkbar. Anstelle von Klebeetiketten könnten andere Hilfsmittel wie z.B. Banderolen, Umreifungen oder Schrumpfschläuche zum Festhalten des Deckels 3 verwendet werden.

Die Breite des Steges 6 richtet sich nach der Dimension der Verpackung und nach dem Verpakkungsinhalt. In bestimmten Anwendungsfällen ist es ohne weiteres denkbar, den Steg 6 über die gesamte Länge der prismatischen Hohlkörper 7 zu ziehen, so dass beispielsweise der Deckel 3 verkürzt werden kann. Der Steg 6 kann jedoch auch für dekorative Zwecke eingesetzt werden, beispielsweise indem Sichtfenster aus dem Steg ausgestanzt werden. Der Steg muss auch nicht zwingend ein Materialstreifen mit parallelen Seitenwänden sein. Vielmehr könnte die äusserste, gegen das Schachtelinnere gerichtete Begrenzungskante des Steges jede beliebige Konfiguration aufweisen. Vor dem Füllen des vorstabilisierten Schachtelkörpers können je nach Verpackungsgut auch noch bestimmte Verpackungseinlagen eingelegt werden. So beispielsweise wellenförmige Kartonelemente für das Einfüllen von Ampullen oder ähnlichen zylindrischen Gegenständen. Die Verpackungseinlage kann auch ein Tiefziehteil oder ein gestanztes und gefaltetes Kartonteil sein. In bestimmten Anwendungsfällen wäre es auch denkbar, dass auch die Verpackungsunterteilung aus dem gleichen Zuschnitt wie die Verpackung selbst gefertigt ist. So könnte sich z. B. an einer oder an beiden Befestigungszungen 10 ein weiterer Materialabschnitt anschliessen, aus dem eine Unterteilung gebildet ist, die wie die prismatischen Hohlkörper flach umlegbar ist.

Eine an der Befestigungszunge 10 angeordnete Unterteilung 13 ist z.B. in Fig. 7 angedeutet. Bei geöffnetem Deckel bilden die beiden prismatischen Hohlkörper köcherähnliche Behältnisse, welche in bestimmten Anwendungsfällen ebenfalls genutzt werden können. So könnte dort z.B. ein Beipackzettel eingesteckt werden.

Die dargestellten Sollreisslinien haben den Vorteil, dass nur unter die Eckbereiche 14 Leim auf den Steg 6 aufgetragen werden muss. In den Deckel 3 ist ausserdem eine Einsteckzunge 17 gestanzt, welche nach dem erstmaligen Öffnen des Deckels zum Wiederverschliessen unter den Steg 6 geschoben werden kann. Die Sollreisslinie könnte sich auch parallel zum Steg 6 über die gesamte Länge des Deckels 3 erstrecken. Eine derartige gerade Ausbildung der Sollreisslinie wird vorzugsweise bei relativ schmalen Schachtelkörpern vorgenommen.

Fig. 6 zeigt einen Zuschnitt 1, bei dem wie beim Zuschnitt gemäss Fig. 2 die prismatischen Hohlkörper bereits mit der Rückwand 2 verklebt sind. Der Zuschnitt unterscheidet sich jedoch vom Zuschnitt gemäss Fig. 2 dadurch, dass die Einsteckzungen durch einen Einschnitt 28 im Steg 6 gebildet sind, der sich über die ganze Breite des Steges erstreckt.

Zum Zusammenbauen des Zuschnitts gemäss Fig. 6 werden wiederum zuerst die prismatischen Hohlkörper 7 aufgerichtet. Wie in Fig. 7 dargestellt, werden anschliessend die Einsteckzungen 27 in die prismatischen Hohlkörper eingesteckt, wobei die Einsteckzungen unmittelbar unter die Oberseite 11 der Hohlkörper zu liegen kommen. Die Einsteckzungen 27 sind vorzugsweise vorne etwas angeschrägt, um das maschinelle Einstecken zu erleichtern. Da sich der Einschnitt 28 über die gesamte Breite des Stegs 6 erstreckt, bleibt der Steg 6 auch bei eingesteckten Einsteckzungen in vertikaler Lage stehen bzw. kann in diese Lage zurückgeklappt werden. Dadurch ist die Einfüllöffnung der Verpackung von oben optimal zugänglich. Ersichtlicherweise könnte der zwischen den prismatischen Hohlkörpern verbleibende Steg 6 auch ganz weggelassen werden, so dass an der Seitenwand 5 nur die beiden Einsteckzungen 27 verbleiben. In einem derartigen Fall müsste sich der Deckel 3 allerdings bis über die Seitenwand 5 erstrecken, um einen einwandfreien Verschluss zu gewährleisten.

Fig. 8 zeigt einen Zuschnitt, der für die Befestigung einer Verpackungseinlage 32 geeignet ist. Der einzige Unterschied zu den bereits dargestellten und beschriebenen Zuschnitten besteht darin, dass die beiden Befestigungszungen 10 je einen Ausschnitt 33 aufweisen. Diese Ausschnitte sind an der dem Steg 6 zugewandte Seite angeordnet, wie insbesondere aus Fig. 8 ersichtlich ist. Die Kanten der Ausschnitte bilden einen Anschlag für die Verpackungseinlage, wie anhand von Fig. 9 dargestellt ist.

In Fig. 9 ist die Verpackungseinlage 32 als Wellenteil mit einem flächigen Boden 34 dargestellt. Der Boden 34 hat einen umgefalteten Haltesteg 35, der parallel zum Boden 34 verläuft und an der Rückwand 2 anliegt. Der Boden 34 der Verpackungseinlage liegt auf den beiden Befestigungszungen 10, so dass der Haltesteg 35 ersichtlicherweise in der gleichen Ebene liegt wie die Befestigungszungen. Da der Haltesteg 35 in die beiden Ausschnitte 33 eingreift, ist ein Herausrutschen der Verpackungseinlage gegen die Seitenwand 4 mit dem Deckel nicht möglich.

Gegen oben wird die Verpackungseinlage 32 durch den Steg 6 gesichert, der an den prismatischen Hohlkörpern 7 befestigt ist. Die Verpackungseinlage wird somit ohne direkte Verbindung mit dem Zuschnitt festgehalten, was das Herstellen der Verpackung erleichtet.

In Fig. 10 ist ein Füllverfahren dargestellt, bei dem einzelne Zuschnitte von einer Rolle 26 entnommen werden. Auf einem Querschneider 23 werden die Zuschnitte abgetrennt. Zum Hochklappen der prismatischen Hohlkörper 7 werden die Zuschnitte zuerst mit einem Stempel 25 in eine Aufrichtmatrize 18 gepresst. Unter Aufrichtmatrize ist dabei jede Vorrichtung zu verstehen, welche die prismatischen Hohlkörper aufrichtet. Dann wird der Steg 6 umgeklappt, und die Einsteckzungen werden in die prismatischen Hohlkörper geschoben. Die derart stabilisierte Verpackung gelangt auf ein Vakuumförderband 20 oder auf eine Mitnehmerkette, wo sie einer Füllstation 21 zugeführt wird. Bei der Füllstation gelangt das Verpackungsgut je nach Art und Beschaffenheit mittels Saugnäpfen, Zuführschurren usw. in die Verpackung. Bei einer Klebestation 30 wird mit Klebstoffdüsen 19 der Steg 6 und/oder die Oberseite der Hohlkörper mit Klebstoff versehen, so dass der Deckel 3 umgeklappt und am Steg 6 befestigt werden kann. Die fertig gefüllte und verklebte Verpackung kann beispielsweise einem Stapelautomat 22 zugeführt werden, welcher die einzelnen Verpackungen zu einem Stapel 31 aufschichtet. Anstelle der ab Rolle zugeführten Einzelzuschnitte könnten die Zuschnitte auch von einem Stapel entnommen werden.

Entlang dem Vakuumförderband 20 oder entlang der Mitnehmerkette können parallele Seitenführungen 24 vorgesehen sein, welche die Seitenwände 4 und 5 in aufrechter Lage halten. Wenn die Stege 6 noch nicht umgeklappt sind, kann das Verpackungsgut unmittelbar von oben vertikal in das Schachtelinnere eingelegt werden. Bei durch Zusammenstecken stabilisierten Schachtelkörpern ist ersichtlicherweise nur eine Klebstoffstation zum Verkleben des Deckels mit der Oberseite der Hohlkörper und mit dem Steg erforderlich. Ersichtlicherweise können beim Verfahrensbeispiel gemäss Fig. 10 noch weitere Arbeitsstationen vor-, dazwischen- oder nachgeschaltet werden. So beispielsweise Stationen, bei denen die beschriebenen Verpackungseinlagen 32 eingelegt werden oder bei denen Verpackungszusätze wie z.B. Entfeuchtungsmittel usw. eingefüllt werden.

## Patentansprüche

1. Verpackung, bestehend aus einem durch Falz-und Klebeoperationen gebildeten Schachtelkörper aus einem einzigen Zuschnitt (1), mit einer Rückwand (2) und mit vier Seitenwänden (4, 5, 8), von denen zwei parallel verlaufende als aufrichtbare prismatische Hohlkörper (7) ausgebildet sind, während je eine weitere Seitenwand mit einem Deckel (3) bzw. mit einem Steg (6) verbunden ist, dadurch gekennzeichnet, dass der Steg (6) an beiden Enden mit einem Einschnitt (28) versehen ist, der je eine in die prismatischen Hohlkörper (7) einsteckbare Einsteckzunge (27) bildet.

2. Verpackung nach Anspruch 1, dadurch gekennzeichnet, dass sich der Einschnitt (28) über die gesamte Breite des Steges (6) erstreckt.

3. Verpackung nach Anspruch 1, dadurch gekennzeichnet, dass sich der Einschnitt (28) nur über einen Teil der Breite des Steges erstreckt und dass zum vollständigen Einstecken der Einsteckzungen (27) auch die prismatischen Hohlkörper (7) mit einem Einschnitt (29) versehen sind.

4. Verpackung nach Anspruch 2 oder 3, dadurch gekennzeichnet, dass der Deckel (3) auf dem Steg (6) und/oder auf der Oberseite (11) der prismatischen Hohlkörper befestigt ist.

5. Verpackung nach Anspruch 2 oder 3, dadurch gekennzeichnet, dass der Deckel (3) nur an seinen freien Ecken mit dem Steg und/oder der Oberseite (11) der prismatischen Hohlkörper verbunden ist und dass der Deckel mit zwei Sollreisslinien (16) versehen ist, welche sich über die verbundenen Eckbereiche (14) erstrecken.

6. Verpackung nach einem der Ansprüche 1 bis 5, dadurch gekennzeichnet, dass die prismatischen Hohlkörper an der gegen das Schachtelinnere gerichteten Innenwand (9) mit einer Befestigungszunge (10) an der Rückwand (2) befestigt sind und dass zwischen den prismatischen Hohlkörpern eine Verpackungseinlage (32) mit einem flächigen Boden (34) derart angeordnet ist, dass die beiden Befestigungszungen (10) an der Rückwand (2) auf der dem Steg (6) zugewandten Seite je einen Ausschnitt (33) aufweisen, dass der Boden (34) der Verpackungseinlage einen umgefalteten Haltesteg (35) aufweist, der an der Rückwand (2) anliegt und zur Sicherung der Verpackungseinlage in der Ebene der Rückwand in die beiden Ausschnitte (33) eingreift, und dass der Steg (6) die Verpackungseinlage festhält.

7. Verpackung nach Anspruch 6, dadurch gekennzeichnet, dass die Verpackungseinlage ein Wellenteil ist.

8. Verfahren zum Zusammenbauen und Füllen einer Verpackung nach Anspruch 1 auf einer automatischen Füllstation, dadurch gekennzeichnet, dass ein flacher Zuschnitt (1) mit an der Rückwand (2) befestigten, jedoch flachen prismatischen Hohlkörpern (7) einem Stapel (25) entnommen wird oder von einer Rolle (26) abgetrennt wird, dass die prismatischen Hohlkörper (7) durch Einpressen des Zuschnittes (1) in eine Aufrichtmatrize (18) aufgerichtet werden, dass der Steg (6) mit der ihm zugeordneten Seitenwand (5) umgeklappt wird und die Einsteckzungen (27) in die prismatischen Hohlkörper eingesteckt werden, dass der derart stabilisierte Schachtelkörper einer Füllstation (21) zum Füllen zugeführt wird und dass anschliessend der Deckel (3) mit der ihm zugeordneten Seitenwand (4) umgeklappt und der Deckel befestigt wird.

## Claims

1. A pack consisting of a box body formed by folding and glueing operations, comprising a single blank (1), having a rear wall (2) and four side walls (4, 5, 8) of which two which extend parallel are in the form of erectable prismatic hollow bodies (7) while further side walls are respectively connected to a cover (3) and to a web portion (6) characterised in that at both ends the web portion (6) is provided with a slot (28) which forms a respective insertion tongue portion (27) which can be inserted into the prismatic hollow bodies (7).

2. A pack according to claim 1 characterized in that the slot (28) extends over the entire width of the web portion (6).

3. A pack according to claim 1 characterized in that the slot (28) extends only over a part of the width of the web portion and that the prismatic hollow bodies (7) are also provided with a slot (29), for complete insertion of the insertion tongue portions (27).

4. A pack according to claim 2 or claim 3 characterised in that the cover (3) is fixed on the web portion (6) and/or on the top side (11) of the prismatic hollow bodies.

5. A pack according to claim 2 or claim 3 characterised in that the cover (3) is connected only at its freee corners to the web portion and/or the top side (11) of the prismatic hollow bodies and that the cover is provided with two desired-tear lines (16) which extend over the connected corner regions (14).

6. A pack according to one of claims 1 to 5 characterised in that the prismatic hollow bodies are secured to the rear wall (2) with a fixing tongue (10) atthe inside wall (9) which is directed towards the interior of the box and that a pack insert (32) with a flat bottom (34) is arranged between the prismatic hollow bodies in such a way that the two fixing tongues (10) at the rear wall (2) each have a respective cut-out (33) on the side which is towards the web portion (6), that the bottom (34) of the pack insert has a folded-over holding portion (35) which bears against the rear wall (2) and which to secure the pack insert in the plane of the rear wall engages into the two cut-outs (33), and that the web portion (6) holds the pack insert fast.

7. A pack according to claim 6 characterised in that the pack insert is a corrugated member.

8. A process for assembling and filling a pack according to claim 1 on an automatic filling station characterised in that a flat blank (1) with prismatic hollow bodies (7) which are fixed to the rear wall (2) but which are flat is taken from a stack (23) or cut off a roll (26), that the prismatic hollow bodies (7) are erected by pressing the blank (1) into an erecting die (18), that the web portion (6) with the side wall (5) associated therewith is folded over and the insertion tongue portions (27) are inserted into the prismatic hollow bodies, that the box body when stabilised in that way is passed to a filling station (21) for the filling operation, and that the cover (3) with the side wall (4) associated therewith is then folded over and the cover is fixed.

## Revendications

1. Emballage, constitué d'une boîte produite à partir d'une seule découpe (1) par des opérations de pliage et de collage, et comportant une paroi arrière (2) et quatre parois latérales (4, 5, 8) dont deux parois parrallèles sont réalisées sous forme de corps creux prismatiques (7) pouvant être redressés, tandis que les autres parois latérales sont reliées respectivement à un couvercle (3) et à un renfort (6), caractérisé en ce que le renfort (6) est pourvu, à ses deux extrémités, d'une entaille (28) qui définit une languette (27) pouvant être introduite dans un corps creux prismatique (7) respectif.

2. Emballage selon la revendication 1, caractérisé en ce que l'entaille (28) s'étend sur toute la largeur du renfort (6).

3. Emballage selon la revendication 1, caractérisé en ce que l'entaille (28) ne s'étend que sur une partie de la largeur du renfort et en ce que les corps creux prismatiques (7) sont également pourvus d'une entaille (29) pour permettre d'introduire totalement les languettes (27).

4. Emballage selon la revendication 2 ou 3, caractérisé en ce que le couvercle (3) est fixé sur le renfort (6) et/ou sur la face supérieure (11) des corps creux prismatiques.

5. Emballage selon la revendication 2 ou 3, caractérisé en ce que le couvercle (3) n'est relié au renfort et/ou à la face supérieure (11) des corps creux prismatiques que par ses coins libres et en ce que le couvercle est pourvu de deux lignes de rupture (16) qui s'étendent sur les zones d'angle (14) assemblées.

6. Emballage selon l'une des revendications 1 à 5, caractérisé en ce que les corps creux prismatiques sont, au niveau de la paroi intérieure (9) dirigée vers l'intérieur de la boîte, fixés à l'aide d'une languette de fixation (10) sur la paroi arrière (2) et en ce qu'une garniture intérieure (32) d'emballage avant un fond plat (34) est disposée entre les corps creux prismatiques de telle sorte que les deux languettes de fixation (10), placées contre la paroi arrière (2), présentent chacune une échancrure (33) sur la face tournée vers le renfort (6), en ce que le fond (34) de la garniture intérieure d'emballage présente una barrette de maintien (35) repliée, qui s'applique contre la paroi arrière (2) et est engagée dans les deux échancrures (33) pour maintenir la garniture intérieure d'emballage dans le plan de la paroi arrière, et en ce que le renfort (6) immobilise la garniture intérieure d'emballage.

7. Emballage selon la revendication 6, caractérisé en ce que la garniture intérieure d'emballage est un élément ondulé.

8. Procédé d'assemblage et de remplissage d'un emballage selon la revendication 1, sur un poste automatique de remplissage, caractérisé en ce qu'une découpe plate (1) munie de corps creux prismatiques (7) fixés à la paroi arrière (2), mais aplatis, est prélevée d'une pile (25) ou séparée d'une bobine (26), en ce que les corps creux prismatiques (7) sont redressés par pressage de la découpe (1) dans une matrice de dressage (18), en ce que le renfort (6) est rabattu avec la paroi latérale (5) qui lui est associée et les languettes (27) sont introduites dans les corps creux prismatiques, en ce que la boîte ainsi stabilisée est acheminée vers un poste de remplissage (21) pour être remplie, et en ce qu'enfin le couvercle (3) est rabattu avec la paroi latérales (4) qui lui est associée et le couvercle est fixé.
